# EUROPÄISCHE PATENTSCHRIFT

(11) **EP 3 653 382 B1**
(45) Veröffentlichungstag und Bekanntmachung des Hinweises auf die Patenterteilung: **15.06.2022**
(21) Anmeldenummer: 19209522.2
(22) Anmeldetag: 15.11.2019
(51) Int. Cl.: B41F 31/30, B41F 31/32

(54) **LÖSBARE LAGERANORDNUNG EINES FARBWERKZYLINDERS EINER DRUCKMASCHINE**
RELEASABLE BEARING ASSEMBLY OF AN INKING CYLINDER OF A PRINTING MACHINE
DISPOSITIF DE PALIER DÉTACHABLE D'UN CYLINDRE D'ENCRAGE D'UNE MACHINE D'IMPRESSION

(30) Priorität: 16.11.2018 DE 102018219723
(43) Veröffentlichungstag der Anmeldung: 20.05.2020
(73) Patentinhaber: Windmöller & Hölscher KG, 49525 Lengerich (DE)
(72) Erfinder: BLOM, Robert, 49525 Lengerich (DE); KOOPMANN, Dietmar, 49525 Lengerich (DE)

(56) Entgegenhaltungen:
- EP-A1- 2 221 179
- WO-A1-2008/043747
- DE-A1- 4 332 364
- DE-C2- 19 705 369

## Beschreibung

Die Erfindung betrifft ein Farbwerk einer Druckmaschine nach dem Oberbegriff des Anspruchs 1 sowie ein Verfahren nach dem Oberbegriff des Anspruchs 7.

Ein gattungsgemäßes Farbwerk ist bereits seit längerer Zeit bekannt und hat sich in der Praxis bewährt. Oft ist ein Farbwerk einem Gegendruckzylinder zugeordnet, wobei über letzterem eine Bedruckstoffbahn führbar ist. Ein oder mehrere Farbwerke zusammen mit einem Gegendruckzylinder werden oft als Druckwerk bezeichnet. Ein Farbwerk umfasst dabei einen Farbwerkszylinder, welcher beispielsweise als Formatzylinder, als Rasterwalze oder als Gummizylinder ausgestaltet sein kann. Dieser Farbwerkszylinder weist wenigstens einen Zapfen auf, der in einem Lager rotierend gelagert ist. Oft ist es jedoch gewünscht, im Rahmen eines Wechsels des Druckmotivs eine Hülse des Farbwerkzylinders gegen eine andere Hülse auszutauschen. Dazu wird das Lager von dem Zapfen abgezogen. In einem Farbwerk, bei dem dieses möglich ist, ist das Lager in einem Lagergehäuse angeordnet, wobei das Lagergehäuse und somit auch das Lager zunächst relativ zum Farbwerkszylinder bewegbar und dabei vom Zapfen abziehbar ist. Das Lagergehäuse ist beweglich an einem Schlitten angeordnet. Dieser Schlitten wiederum ist beweglich an einem Farbwerksträger gelagert. Oft ist er linear verschiebbar auf Schienen gelagert. Auf diese Weise kann der Farbwerkszylinder relativ zu einem anderen Farbwerkszylinder und/oder relativ zum Gegendruckzylinder positioniert werden, um das Drucken zu ermöglichen. Das Lagergehäuse umfasst ein Flächenelement. Ferner umfasst es ein Gegenflächenelement. Das Flächenelement und das Gegenflächenelement sind in Kontakt bringbar.

Die Druckschrift DE 197 05 369 A1 zeigt ein solches Farbwerk. Dabei ist Lagergehäuse innerhalb einer Führungsanordnung des Schlittens verschiebbar gelagert. Die Verschiebung erfolgt durch eine Kolbenzylindereinheit. Die Führungsanordnung des Schlittens stellt dabei das Gegenflächenelement dar, während die Umfangsfläche des Lagergehäuses das Flächenelement darstellt.

WO 2008043747 und DE4332364 offenbaren Druckwerke mit rotierbaren Druckzylindern und deren Befestigung in Druckmaschinen.

Als nachteilig erweist sich allerdings, dass das Lagergehäuse aufgrund der relativen Verschiebbarkeit nicht fest genug mit dem Schlitten verbunden ist, so dass während des Druckbetriebes Schwingungen auftreten können, welche sich negativ auf die Druckqualität auswirken können.

Die Aufgabe der vorliegenden Erfindung ist es daher, ein Farbwerk und ein Verfahren vorzuschlagen, mit welchen die Druckqualität verbessert werden kann.

Erfindungsgemäß wird diese Aufgabe durch sämtliche Merkmale des Anspruchs 1 und des Anspruches 7 gelöst.

In den abhängigen Ansprüchen sind mögliche Ausgestaltungen der Erfindung angegeben.

Gemäß der vorliegenden Erfindung ist vorgesehen, dass wenigstens eine Kraftbereitstellungseinrichtung vorgesehen ist, mit welcher das Flächenelement des Lagergehäuses an das Gegenflächenelement andrückbar ist, so dass zwischen dem Flächenelement und dem Gegenflächenelement ein Kraftschluss entsteht.

Mit der Kraftbereitstellungseinrichtung wird somit das Lagergehäuse gegen den Schlitten gedrückt, so dass ein Kraftschluss entsteht, welcher eine Bewegung des Lagergehäuses relativ zum Schlitten nahezu ausschließt, womit auch die Schwingungsneigung der Farbwerkswalze reduziert wird. Die Druckqualität kann auf diese Weise deutlich verbessert werden.

Besonders vorteilhaft ist es, wenn das Lagergehäuse mindestens zwei Flächenelemente und der Schlitten mehrere Gegenflächenelemente umfasst, wobei jeweils ein Flächenelement und ein Gegenflächenelement mittels der wenigstens einen Kraftbereitstellungseinrichtung aneinander andrückbar sind. Besonders vorteilhaft ist es, wenn die mindestens zwei Flächenelemente voneinander mit einer Distanz entfernt sind, insbesondere mit einer möglichst großen Distanz. Die Distanz sollte mindestens dem Durchmesser des Zapfens des Farbwerkszylinders entsprechen. In diesem Fall kann also, in axialer Richtung des Zapfens gesehen, bevorzugt rechts und links des Zapfen jeweils mindestens ein Flächenelement vorgesehen sein. Mit anderen Worten ist es vorteilhaft, dass die zumindest zwei Flächenelemente in Bewegungsrichtung des Schlittens voneinander beabstandet sind. Dabei können die Flächenelemente in Bezug auf eine horizontale Ebene gesehen unterhalb des Zapfens angeordnet sein. Unter "horizontaler Ebene" kann auch die Ebene verstanden werden, welche durch die Schienen, auf denen der Schlitten verschiebbar ist, aufgespannt wird. In dieser Ausführungsform können nun mehrere Kraftbereitstellungseinrichtungen vorgesehen sein, wobei insbesondere jedem Flächenelement eine Kraftbereitstellungseinrichtung zugeordnet sein kann. Aus Vereinfachungsgründen ist es jedoch vorteilhaft, wenn lediglich eine Kraftbereitstellungseinrichtung vorgesehen ist, wobei der Kraftfluss sich auf beide beziehungsweise alle Flächenelemente aufteilt. Durch das Vorsehen von mindestens zwei Flächenelementen wird die Kraftverteilung verbessert, das heißt, dass im Vergleich zu nur einem Flächenelement eine geringere Kraft ausreichend ist, um einen Kraftschluss zu erzeugen. Insgesamt ist es auf diese Weise noch einfacher, eine verbesserte Druckqualität zu erzeugen.

In einer vorteilhaften Weiterbildung der Erfindung ist vorgesehen, dass die Kraftbereitstellungseinrichtung zumindest zwei Andrückelemente, welche insbesondere auf das Lagergehäuse wirken, umfasst. Ferner ist es vorgesehen, dass die Andrückelemente voneinander beabstandet sind. Die Andrückelemente sind somit die Bauteile der Kraftbereitstellungseinrichtung, die mit dem Lagergehäuse in Kontakt stehen oder treten, um die bereitgestellte Kraft auf das Lagergehäuse und damit auf das oder die Flächenelemente zu übertragen. Die Andrückelemente können dabei als Stempel ausgebildet sein. Generell gilt, dass die Kraftbereitstellungseinrichtung und insbesondere dessen Andrückelemente auf das Lagergehäuse oder Anbauteile davon wirken. Vorzugsweise sind Lagergehäuse und dessen Anbauteile einstückig ausgebildet. Es kann jedoch auch vorgesehen sein, dass beispielsweise Verschiebeelemente, die eine Verschiebung des Lagergehäuses relativ zum Schlitten ermöglichen, solche Anbauteile sind, auf welche die Kraftbereitstellungseinrichtung direkt oder indirekt wirkt. Durch die Beabstandung der Andrückelemente, vorzugsweise mit einer Komponente in axialer Richtung des Farbwerkszylinders, wird eine nochmals verbesserte Kraftübertragung hervorgerufen, da diese sich nun auf eine Mehrzahl von Punkten bzw. Flächen verteilt. Damit wird der Kraftschluss nochmals verbessert, bzw. bei gleichem Kraftschluss der Kraftaufwand reduziert. Eine Beabstandung der Andrückelemente insbesondere in teilweiser axialer Richtung des Farbwerkszylinders führt zudem dazu, dass mögliche Bewegungen des Lagergehäuses quer zur axialen Richtung des Farbwerkszylinders besonders effektiv vermieden werden, so dass die Druckqualität weiter steigerbar ist.

Darüber hinaus ist es bevorzugt, wenn die Kraftbereitstellungseinrichtung zumindest ein Andrückelement umfasst, welcher in einem Gehäuse der Kraftbereitstellungseinrichtung gelagert ist, und welcher durch ein Antriebselement direkt oder über ein Kraftübertragungsmittel bewegbar ist. Das Antriebselement sorgt dabei nicht nur für das Anlegen des Andrückelements an oder das Entfernen des Andrückelements vom Lagergehäuse, sondern stellt auch die Andrückkraft zur Verfügung. Das Antriebselement kann dabei händisch, motorisch oder fluidangetrieben sein. In letzterem Fall ist insbesondere ein Druckluftantrieb vorteilhaft, da in vielen Druckmaschinenanwendern eine Druckluftquelle zur Verfügung steht. Bei einem Antriebselement kann weiterhin eine an der Kraftbereitstellungseinrichtung befestigte Festlegeeinrichtung, beispielsweise eine Klemmeinrichtung, vorgesehen sein, mit welcher verhindert wird, dass das Antriebselement durch einen Gegendruck, der vom Lagergehäuse ausgeht, zurückweicht. Durch das Vorsehen eines Kraftübertragungsmittels kann die Kraft von einem Antriebelement auf das Andrückelement übertragen werden, ohne dass das Antriebselement in dessen unmittelbarer Nähe angeordnet sein muss. Das macht es möglich, eine platzsparende Konstruktion der Kraftbereitstellungseinrichtung zur Verfügung zu stellen. Die Andrückelemente sind dabei diejenigen Elemente der Kraftbereitstellungseinrichtung, welche in Kontakt mit dem Lagergehäuse stehen oder treten können. Sie können dabei, wie bereits weiter oben beschrieben wurde, als Stempel ausgeformt sein.

Vorteilhaft ist eine Ausführungsform der Erfindung, bei der die Kraftbereitstellungseinrichtung zumindest ein Andrückelement umfasst, welches mittels eines Kraftübertragungsmittels, welches ein Fluid umfasst, bewegbar ist. Das Fluid ist dabei insbesondere ein inkompressibles Fluid. Grundsätzlich ist hier als Fluid jedes Gas und jede Flüssigkeit denkbar, wobei eine Flüssigkeit, insbesondere eine inkompressible Flüssigkeit bevorzugt ist. Die von einem Antriebselement, das dem im vorhergehenden Absatz beschriebenen Antriebselement entsprechen kann, zur Verfügung gestellte Kraft kann damit auf sehr einfache Weise auf das Andrückelement übertragen werden. Insbesondere ist es auf einfache Weise möglich, die von einem einzigen Antriebselement zur Verfügung gestellte Kraft auf mehrere Andrückelemente zu verteilen. Somit ergibt sich bei einer besonders einfach ausgeführten und kostengünstigen Konstruktion eine verbesserte Druckqualität. Selbstverständlich ist es grundsätzlich auch denkbar, anstelle eines Fluid als Kraftübertragungsmittel vorzusehen, welche eine Kraftübertragungsmechanik umfasst, welche beispielsweise Schiebestangen und Verbindungsgelenke aufweisen kann.

Ferner ist es vorteilhaft, wenn die Kraftbereitstellungseinrichtung ein Antriebselement umfasst, welches eine Kolbenzylindereinheit und insbesondere eine druckluftbetriebene Kolbenzylindereinheit umfasst. Eine Kolbenzylindereinheit ist ein einfach aufgebautes und einfach handzuhabendes Bauteil, so dass eine Kraftbereitstellungseinrichtung kostengünstig darstellbar ist.

Die oben genannte Aufgabe wird außerdem gelöst durch ein Verfahren zum Befestigen wenigstens eines Farbwerkszylinders an einem Schlitten eines Farbwerks,
bei dem ein Zapfen des Farbwerkszylinders in einem Lager rotierbar gelagert wird, wobei das Lager einem Lagergehäuse zugeordnet ist,
wobei der Schlitten relativ zu dem Farbwerksträger in eine Bewegungsrichtung bewegbar ist,
und bei dem das Lagergehäuse relativ zu dem Schlitten bewegt wird, um den Zapfen des Farbwerkszylinders in dem Lager des Lagergehäuses zu halten, wobei das Lagergehäuse zumindest ein Flächenelement umfasst und wobei der Schlitten zumindest ein Gegenflächenelement umfasst, wobei das Flächenelement und das Gegenflächenelement in Kontakt gebracht werden. Das erfindungsgemäße Verfahren zeichnet sich dadurch aus, dass mit wenigstens einer Kraftbereitstellungseinrichtung das Flächenelement des Lagergehäuses an das Gegenflächenelement angedrückt wird, so dass zwischen dem Flächenelement und dem Gegenflächenelement ein Kraftschluss entsteht.

Mit diesem Verfahren werden dieselben Vorteile erreicht, die bereit weiter oben im Zusammenhang mit dem erfindungsgemäßen Farbwerk beschrieben worden sind.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit dem erfindungsgemäßen Farbwerk und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Seitenansicht eines erfindungsgemäßen Farbwerks
- Fig. 2: Seitenansicht einer alternativen Ausführungsform eines erfindungsgemäßen Farbwerks
- Fig. 3: Seitenansicht eines weiteren erfindungsgemäßen Farbwerks
- Fig. 4: Draufsicht auf ein erfindungsgemäßes Farbwerk
- Fig. 5: Darstellung des Schnitts V-V der Figur 3
- Fig. 6: Wie Figur 5, jedoch mit freigelegtem Zapfen des Farbwerkzylinders
- Fig. 7: Prinzipskizze einer erfindungsgemäßen Druckmaschine

Die **Figur 1** ist eine Seitenansicht eines erfindungsgemäßen Farbwerks 1. Diese umfasst als tragende Struktur einen Farbwerksträger 2, der mit einem Teil des Maschinengestells 3 verbunden ist. In diesem Maschinengestell kann ein Gegendruckzylinder, mit dem das erfindungsgemäße Farbwerk zusammenwirken kann, gelagert sein.

Das Farbwerk 1 umfasst zudem einen Schlitten 4, in welchem der Farbwerkszylinder 5 verbunden ist, so dass mittels der Bewegung des Schlittens 4 in Bewegungsrichtung S der Farbwerkszylinder ebenfalls verschoben werden kann, insbesondere an einen weiteren Zylinder, beispielsweise einen weiteren Farbwerkzylinder oder an den Gegendruckzylinder angestellt und von diesem wieder abgestellt werden kann. Der weitere Farbwerkszylinder kann unabhängig von dem erstgenannten Farbwerkzylinder 5 mittels eines weiteren Schlittens bewegbar sein. Um ein Verschieben des Schlittens 4 zu ermöglichen, ist bevorzugt eine Schiene 6 vorgesehen, die parallel zur Bewegungsrichtung S verläuft. Um eine verbesserte Druckqualität zu erreichen, kann es vorgesehen sein, zwei oder mehrere parallel verlaufende Schienen 6, 6' vorzusehen, wie es beispielsweise in der Figur 4 gezeigt ist. Zum Verschieben kann, wie es im Ausführungsbeispiel der Figur 1 gezeigt ist, eine rotierbare Spindel 7 vorgesehen sein, die von einem ortsfesten, aber nicht gezeigten Motor antreibbar ist. Die Spindel ist in eine unbeweglich in oder an dem Schlitten angeordnete Spindelmutter eingeschraubt, so dass eine Rotation der Spindel zu einer Linearbewegung des Schlittens 4 führt. Um die Druckqualität weiter zu steigern, kann es vorgesehen sein, dass die Spindel eine Kugelumlaufspindel ist, welche eine hohe Positioniergenauigkeit aufweist. Ferner kann die Spindel selbsthemmend sein, um eine Bewegung des Schlittens relativ zum Farbwerksträger zu vermeiden, auch wenn Radialkräfte auf die Farbwerkswalze wirken, die sich in den Schlitten fortsetzen.

Jedoch sind selbstverständlich auch andere Möglichkeiten zur Bewegung des Schlittens möglich. Als weiteres Beispiel ist ein linearmotorischer Antrieb denkbar.

Der in der Figur 1 nicht sichtbare Zapfen 8 des Farbwerkszylinders ist, insbesondere während des Druckbetriebes, in einem Abfanglager rotierbar gelagert, wobei das Abfanglager ein Lagergehäuse 9 und ein oder mehrere Lager 10, zum Beispiels Nadellager, umfasst. Zumindest während des Druckbetriebes ist das Abfanglager wenigstens in radialer Richtung des Farbwerkszylinders unbeweglich zum Schlitten gehalten.

Dem Verschieben des Abfanglagers dient in erster Linie ein Verschiebeantrieb 11, welcher in bekannter Weise als Kolbenzylindereinheit ausgestaltet sein kann und insbesondere am Schlitten 4 befestigt ist. Denkbar ist jedoch auch eine manuelle Verschiebbarkeit, die beispielsweise durch ein Verschiebelement mit Handgriff bereitgestellt sein kann. In den Figuren 4 und 5 ist das Abfanglager in seiner aufgeschobenen Position zu erkennen (Druckposition), in der das Lagergehäuse 9 und die Lager 10 den Zapfen 8 umschließen. In der Figur 6 ist die abgezogenen Position zu erkennen, in der das Lagergehäuse 9 und die Lager 10 vom Zapfen 8 abgezogen sind, so dass der gesamte Schlitten in Richtung S relativ zum Farbwerkszylinder 5 verschoben werden kann.

Um das Lagergehäuse 9 in einer definierten Richtung verschieben zu können, umfasst dieses bevorzugt zwei Ansätze 12, die sich beispielsweise in horizontaler Richtung beidseits des Lagergehäuses von diesem weg erstrecken. Der Schlitten 4 kann komplementäre Flächen umfassen, welche für die Ansätze 12 und/oder für das Lagergehäuse 9 Gleitflächen 13 bereitstellt, so dass eine Verschiebung des Lagergehäuses 9 mit geringem Kraftaufwand möglich ist. Der Schlitten 4 umfasst Ansatzstücke 14, welche einzeln angesetzte Bauteile sein können, alternativ jedoch einstückig mit dem Schlitten 4 ausgebildet sein können. Diese Ansatzstücke 14 überdecken die Ansätze 12 und umfassen Klemmelemente 15, welche auf die Ansätze 12 zu und von diesen weg bewegbar sind. Diese Klemmelemente 15 sind vorgesehen und eingerichtet, um mit einer Andrückkraft das Lagergehäuse bzw. deren Ansätze 12 gegen den Schlitten 4, insbesondere gegen die Gleitflächen 13 des Schlittens 4, zu pressen, um Schwingungen des Farbwerkszylinders 5, welche durch ein Spiel zwischen dem Lagergehäuse 9 und dem Schlitten 4 ermöglicht wird, zu verringern oder möglichst vollständig zu vermeiden. Die Andrückkraft wird durch eine in dieser Figur nicht näher dargestellte Kraftbereitstellungseinrichtung auf die Klemmelemente 15 gegeben. Soll das Lagergehäuse 9 relativ zum Schlitten 4 verschoben werden, wird die Andrückkraft reduziert, insbesondere ganz aufgehoben, um die Verschiebung zu ermöglichen.

Die **Figur 2** zeigt nun eine alternative Ausführungsform der Figur 1, bei der auf ein Klemmelement (in diesem Fall auf das linksseitige) verzichtet werden kann und stattdessen der linke Ansatz 12' angeschrägt ist. Der Schlitten 4 und das Ansatzstück 14', welche hier beispielhaft als einstückig dargestellt sind, weisen ebenfalls angeschrägte Flächen auf, die insbesondere komplementär zu denen des Ansatzes 12' verlaufen und vorzugsweise als Konus ausgestaltet sind. Um nun auch ein Eindrücken des Lagergehäuses 9 zu gewährleisten, ist das Klemmelement 15' nun so angeordnet, dass die Andrückkraft nun eine Richtungskomponente in Richtung der durch den Schlitten 4 und Ansatzstück 14' bereitgestellten Flächen aufweist. Selbstverständlich sollte eine weitere Richtungskomponente der Andrückkraft in Richtung auf die Gleitfläche zeigen. Dazu kann ein Klemmelement 15, wie es in der Figur 1, rechts vom Farbwerkzylinder 8, dargestellt ist, vorgesehen sein. Die Ausführungsform der Figur 2 zeigt damit eine einfachere und damit kostengünstigere Variante der Ausführungsform der Figur 1 dar.

Um die Ausführungsform der Figur 2 noch weiter zu vereinfachen, ist in der Ausführungsform der **Figur 3** das Klemmelement 15 nun schräg angeordnet, was bedeutet, dass nun die Andrückkraft eine Richtungskomponente in Bewegungsrichtung S und eine Richtungskomponente senkrecht zur Bewegungsrichtung S und senkrecht zur Achse des Farbwerkszylinders 5 aufweist. Der Ansatz 12 weist lediglich eine Schrägfläche 18 auf. Komplementär dazu weist auch der Ansatz 14 eine Schrägfläche 19 auf. Der Vorteil ist dabei, dass das Lagergehäuse 9 und gleichzeitig der Ansatz 12 nicht nur gegen die Schrägfläche 19 des Ansatzstück 14', sondern auch gegen die Gleitfläche 13 gedrückt wird. Das Klemmelement 15 ist dabei wiederum unverschiebbar mit dem Schlitten 4 verbunden, beispielsweise wiederum über das Ansaztstück 14.

Somit entsteht ein Kraftschluss, der sich über eine möglichst große Fläche erstreckt. Wenn nun also zum Fixieren des Lagergehäuses 9 an den Schlitten das Klemmelement 15 betätigt, so bewirkt insbesondere eine lineare Stellbewegung des Klemmelements, dass zunächst das Lagergehäuse 9 mit der Schrägfläche 18 seines Ansatzes 12 gegen die Schrägfläche 19 des Ansatzstückes 14' und gleichzeitig gegen die Gleitfläche 13 gedrückt wird. Auch der dem Klemmelement 15 benachbarte Ansatz 12 des Lagergehäuses 9 weist eine Schrägfläche 20 auf. Im weiteren Verlauf des Fixiervorgangs wird durch diese Anordnung nun auch der dem Klemmelement benachbarte Ansatz 12 auf die komplementäre Gleitfläche gepresst. Insgesamt entsteht dadurch eine sehr feste Verbindung zwischen dem Schlitten und dem Lagergehäuse, welche unabhängig ist vom Spiel, das benötigt wird, um das Lagergehäuse in axialer Richtung des Farbwerkszylinders 5 bewegen zu können.

Die **Figur 4** stellt eine Draufsicht auf ein erfindungsgemäßes Farbwerk dar, welches bereits in der Figur 3 zu sehen ist. Die Schrägfläche 19 des Ansatzstückes 14' ist dabei durch eine unterbrochene Linie kenntlich gemacht. Die Schrägfläche 20 ist durch eine strichpunktierte Linie verdeutlicht. Es kann dabei vorgesehen sein, dass die Schrägfläche, wie es in dem Ausführungsbeispiel dargestellt ist, sich über die Erstreckung des Lagergehäuses 9 in axialer Richtung des Farbwerkszylinders 5 hinaus erstreckt, was zu einer verbesserten Lösung der eingangs genannten Aufgabe dienen kann. Weiterhin ist es vorteilhaft, wenn nicht nur ein Klemmelement, sondern mehrere Klemmelemente 15 vorgesehen sind. In der Figur 4 sind 4 Klemmelemente dargestellt, jedoch ist die Erfindung nicht auf diese Anzahl beschränkt. Auf die Beschreibung weiterer Komponenten, die im Vergleich mit dem Ausführungsbeispiel der Figuren 1 und 2 unverändert sind, wird hier verzichtet.

Die **Figur 5** zeigt den Schnitt V-V der Figur 3, wobei nun wieder die Schrägflächen 19 und 20 sichtbar sind. Weiterhin sind die Klemmelemente 15 in ihrer an die Schrägfläche 20 angestellten Position zu erkennen.

Weiterhin ist ein Antriebselement 21 zu erkennen, welches als Druckluftzylinder ausgestaltet sein kann. Mit diesem Antriebselement sind die Klemmelemente 15 an die Schrägfläche 20 an- und/oder abstellbar. In einer konkreten, den Erfindungsgedanken nicht einschränkenden Ausführungsform kann das Antriebselement 21 über einen Stempel 22 verfügen, welcher innerhalb einer Bohrung 23 in dem Schlitten 4 verschiebbar angeordnet ist. Die Klemmelemente 15 sind ebenfalls in Bohrungen 24 verschieblich angeordnet. Die Bohrung 23 und die Bohrungen 24 sind über Leitungssystem 25 fluidkommunizierend verbunden. Dieses Leitungssystem und somit die Bohrungen 23, 24 sind mit einem Fluid, insbesondere einem inkompressiblen Fluid, gefüllt, so dass die Stellbewegung des Antriebselements 21 zu einer Stellbewegung der Klemmelemente 15 führt. In einem anderen, nicht dargestellten Ausführungsbeispiel kann die Kraftübertragung anstatt mit einem Fluid mit mechanischen Komponenten erfolgen. Im gezeigten statischen Zustand stellt das Antriebselement 21 eine Haltekraft für die Klemmelemente 15 bereit, so dass diese mit einer Kraft auf die Schrägfläche 20 drücken. Dieser Zustand herrscht insbesondere während des Druckens in der Druckmaschine vor.

Soll jedoch, beispielsweise zum Hülsenwechsel, der Schlitten 4 relativ zum Farbwerkzylinder 5 bewegt werden, so muss das Lagergehäuse vom Zapfen 8 abgezogen werden, was im Folgenden anhand der **Figur 6** erläutert wird. Zunächst wird das Antriebselement 21 so verschoben, dass über den Stempel das Fluid innerhalb der Bohrungen 23, 24 und innerhalb des Leitungssystem verschoben, wobei die Klemmelemente 15 von den Schrägflächen abgehoben werden oder zumindest mit einer Kraft, die kleiner ist als die Klemmkraft, an der Schrägfläche 20 anliegt. Anschließend kann das Lagergehäuse 9 durch den Verschiebeantrieb 11 von dem Zapfen 8 abgezogen werden. Nun kann der Schlitten 4 relativ zum Zapfen verschoben werden, so dass insbesondere die Hülse in axialer Richtung des Farbwerkszylinders 5 abziehbar ist. In der Figur 6 sind nicht alle zuvor erwähnten Merkmale mit Bezugszeichen versehen, da diese Zuordnung den vorherigen Figuren entnommen werden können.

Die **Figur 7** zeigt eine Seitenansicht einer erfindungsgemäßen Druckmaschine 101, welche insbesondere mit einem Farbwerk gemäß der vorstehenden Beschreibung vorteilhafterweise kombinierbar ist. Die Kombination ist deshalb vorteilhaft, weil bei dieser Art der Druckmaschinen ein beschriebener Hülsenwechsel eine einfache Methode zur Umstellung der Druckaufträge darstellt. Diese Druckmaschine 101 umfasst ein Druckwerk 102, welches einen zentralen Gegendruckzylinder 103 aufweist. Der Gegendruckzylinder 103 ist in einem nicht gezeigten Maschinengestell drehbar gelagert. An dem Maschinengestell sind die hier ebenfalls nicht gezeigten Farbwerksträger 2 angeordnet. Ebenfalls nicht gezeigt sind Konsolen, die die Träger für die Farbwerke 1 darstellen. Von den Farbwerken 1 sind nur die Druckzylinder 105 und die Farbauftragswalzen, beispielsweise Rasterwalzen 106, gezeigt. Druckzylinder 105 und Rasterwalzen 106 sind Beispiele für Farbwerkszylinder 5.

Die Bedruckstoffbahn 107 wird in der Druckmaschine auf einem Wickel 108 zur Verfügung gestellt, die in einer Abwickelstation 109 drehbar eingespannt ist. Die abgewickelte Bedruckstoffbahn 107 wird über mehrere Leitwalzen 110 von der Abwickelstation 109 bis zur Anpresswalze 111 geführt, mit welcher die Bedruckstoffbahn 107 auf den Gegendruckzylinder aufbringbar ist. Der Bahnweg zwischen der Abwickelstation 109 und der Anpresswalze wird als Zuführweg 112 der Bedruckstoffbahn 107 angesehen.

Nachdem die Bedruckstoffbahn 107 das Druckwerk 102 durchlaufen hat, wird sie dem Trockenkasten 115 zugeführt. Dort wird sie über zahlreiche Leitwalzen 118 an nicht dargestellten Trocknern und/oder anderen Einrichtungen, die dem Aushärten der Druckfarbe dienen, vorbeigeführt. Nach dem Verlassen des Trockenkastens wird die Bahn 107 der Aufwickelstation 116 zugeführt, wo sie zu einem Wickel 117 weiter verarbeitet wird. Die Bahn 107 wird zwischen dem Druckwerk 102 und der Wickelstation 116 stets so geführt, dass sie mit der unbedruckten Seite auf den Leitwalzen 118 aufliegt.

| **Bezugszeichenliste** | |
|---|---|
| 1 | Farbwerk |
| 2 | Farbwerksträger |
| 3 | Maschinengestell |
| 4 | Schlitten |
| 5 | Farbwerkszylinder |
| 6 | Schiene |
| 7 | Spindel |
| 8 | Zapfen |
| 9 | Lagergehäuse |
| 10 | Lager |
| 11 | Verschiebeantrieb |
| 12 | Ansatz |
| 13 | Gleitfläche |
| 14 | Ansatzstücke |
| 15 | Klemmelemente |
| 16 | |
| 17 | |
| 18 | Schrägfläche |
| 19 | Schrägfläche |
| 20 | Schrägfläche |
| 21 | |
| 22 | |
| 23 | |
| 24 | |

## Patentansprüche

1. Farbwerk (1) einer Druckmaschine mit wenigstens einem Farbwerkszylinder (5) und mit wenigstens einem Farbwerksträger (2),
mit einem Lagergehäuse (9), welchem zumindest ein einen Zapfen (8) des Farbwerkszylinders (5) rotierbar lagerndes Lager (10) zugeordnet ist,
mit einem relativ zu dem Farbwerksträger (2) in eine Bewegungsrichtung (S) bewegbaren Schlitten (4), wobei das Lagergehäuse (9) relativ zu dem Schlitten (4) bewegbar ist, um den Zapfen (2) des Farbwerkszylinders (8) freizulegen, wobei das Lagergehäuse (9) zumindest ein Flächenelement (18, 20) umfasst und wobei der Schlitten (4) zumindest ein Gegenflächenelement (13, 19) umfasst, wobei das Flächenelement (18,20) und das Gegenflächenelement (13, 10) in Kontakt bringbar sind,
wobei wenigstens eine Kraftbereitstellungseinrichtung (15, 21, 22, 23, 24, 25) vorgesehen ist, mit welcher das Flächenelement (18,20) des Lagergehäuses (9) an das Gegenflächenelement (13, 19) andrückbar ist, so dass zwischen dem Flächenelement (18,20) und dem Gegenflächenelement (13, 19) ein Kraftschluss entsteht
**dadurch gekennzeichnet,**
**dass** der Schlitten (4) eine Gleitfläche (13) für das Lagergehäuse (9) umfasst und
**dass** der Schlitten Ansatzstücke (14, 14') umfasst, welche Ansätze (12, 12') des Lagergehäuses überdecken, wobei die Ansatzstücke (14, 14') die Gegenflächenelemente und die Ansätze (12, 12') die Flächenelemente umfassen, wobei die Ansätze (12, 12') und die Ansatzstücke (14, 14') Schrägflächen (19, 20) umfassen, wobei ein Ansatzstück (14) schräg angeordnete Klemmelemente (15) umfasst, mit welchen das Lagergehäuse (9) gegen die Gleitfläche (13) und gleichzeitig die Schrägfläche (19) des Ansatzes (12) gegen das Gegenflächenelement des Ansatzstücks (14) pressbar sind.

2. Farbwerk (1) nach Anspruch 1,
**dadurch gekennzeichnet, dass**
die zumindest zwei Flächenelemente in Bewegungsrichtung des Schlittens voneinander beabstandet sind.

3. Farbwerk (1) nach einem der vorstehenden Ansprüche,
**dadurch gekennzeichnet, dass**
die Kraftbereitstellungseinrichtung (15, 21, 22, 23, 24, 25) zumindest zwei Andrückelemente (15), welche insbesondere auf das Lagergehäuse (9) wirken, umfasst, wobei die Andrückelemente (15) voneinander beabstandet sind.

4. Farbwerk (1) nach einem der vorstehenden Ansprüche,
**dadurch gekennzeichnet, dass**
die Kraftbereitstellungseinrichtung (15, 21, 22, 23, 24, 25) zumindest ein Andrückelement (15) umfasst, welches in einem Gehäuse gelagert ist und welches durch ein Antriebselement (21) direkt oder über ein Kraftübertragungsmittel bewegbar ist.

5. Farbwerk (1) nach einem der vorstehenden Ansprüche,
**dadurch gekennzeichnet, dass**
die Kraftbereitstellungseinrichtung (15, 21, 22, 23, 24, 25) zumindest einen Stempel (15) umfasst, welcher mittels eines Kraftübertragungsmittels, welches ein Fluid, insbesondere ein inkompressibles Fluid, umfasst, bewegbar ist.

6. Farbwerk (1) nach einem der vorstehenden Ansprüche,
**dadurch gekennzeichnet, dass**
die Kraftbereitstellungseinrichtung (15, 21, 22, 23, 24, 25) ein Antriebselement (21) umfasst, welches eine Kolbenzylindereinheit (21), insbesondere eine druckluftbetriebene Kolbenzylindereinheit (21), umfasst.

7. Verfahren zum Befestigen wenigstens eines Farbwerkszylinders (5) an einem Schlitten (4) eines Farbwerks (1),
wobei ein Zapfen (8) des Farbwerkszylinders (5) in einem Lager (10) rotierbar gelagert wird, wobei das Lager (10) einem Lagergehäuse (9) zugeordnet ist, wobei der Schlitten (4) relativ zu einem Farbwerksträger (2) in eine Bewegungsrichtung (S) bewegbar ist,
wobei das Lagergehäuse (9) relativ zu dem Schlitten (4) bewegt wird, um den Zapfen (8) des Farbwerkszylinders (5) in dem Lager (10) des Lagergehäuses (9) zu halten,
wobei das Lagergehäuse (9) zumindest ein Flächenelement (18, 20) umfasst und wobei der Schlitten (4) zumindest ein Gegenflächenelement (13, 19) umfasst, wobei das Flächenelement (18, 20) und das Gegenflächenelement (13, 19) in Kontakt gebracht werden,
wobei mit wenigstens einer Kraftbereitstellungseinrichtung (15, 21, 22, 23, 24, 25) das Flächenelement (18, 20) des Lagergehäuses an das Gegenflächenelement (13, 19) angedrückt wird, so dass zwischen dem Flächenelement (18, 20) und dem Gegenflächenelement (13, 19) ein Kraftschluss entsteht
**dadurch gekennzeichnet, dass**
dass der Schlitten (4) eine Gleitfläche (13) für das Lagergehäuse (9) umfasst und
dass der Schlitten Ansatzstücke (14, 14') umfasst, welche Ansätze (12, 12') des Lagergehäuses überdecken, wobei die Ansatzstücke (14, 14') die Gegenflächenelemente und die Ansätze (12, 12') die Flächenelemente umfassen, wobei die Ansätze (12, 12') und die Ansatzstücke (14, 14') Schrägflächen (19, 20) umfassen, wobei ein Ansatzstück (14) schräg angeordnete Klemmelemente (15) umfasst, mit welchen das Lagergehäuse (9) gegen die Gleitfläche (13) und gleichzeitig die Schrägfläche (19) des Ansatzes (12) gegen das Gegenflächenelement des Ansatzstücks (14) gepresst werden.

## Claims

1. An inking unit (1) of a printing press with at least one inking unit cylinder (5) and with at least one inking unit carrier (2),
with a bearing housing (9), which is assigned at least one bearing (10) rotatably supporting a journal (8) of the inking unit cylinder (5),
with a carriage (4) movable relative to the inking unit carrier (2) in a direction of movement (S), wherein the bearing housing (9) is movable relative to the carriage (4), in order to expose the journal (2) of the inking unit cylinder (8),
wherein the bearing housing (9) comprises at least one surface element (18, 20) and wherein the carriage (4) comprises at least one counter surface element (13, 19), wherein the surface element (18, 20) and the counter surface element (13, 10) can be brought into contact,
wherein at least one force supply device (15, 21, 22, 23, 24, 25) is provided, with which the surface element (18, 20) of the bearing housing (9) can be pressed against the counter surface element (13, 19), so that a frictional connection is established between the surface element (18, 20) and the counter surface element (13, 19),
**characterized in**
**that** the carriage (4) comprises a sliding surface (13) for the bearing housing (9) and **that** the carriage comprises extension pieces (14, 14'), which cover the extensions (12, 12') of the bearing housing, wherein the extension pieces (14, 14') comprise the counter surface elements and the extensions (12, 12') comprise the surface elements, wherein the extensions (12, 12') and the extension pieces (14, 14') comprise oblique surfaces (19, 20), wherein an extension piece (14) comprises obliquely arranged clamping elements (15), with which the bearing housing (9) can be pressed against the sliding surface (13) and at the same time the oblique surface (19) of the extension (12) can be pressed against the counter surface element of the extension piece (14).

2. The inking unit (1) according to claim 1,
**characterized in that**
the at least two surface elements are spaced apart from each other in the direction of movement of the carriage.

3. The inking unit (1) according to any one of the preceding claims,
**characterized in that**
the force supply device (15, 21, 22, 23, 24, 25) comprises at least two pressing elements (15), which act in particular on the bearing housing (9), wherein the pressing elements (15) are spaced apart from one another.

4. The inking unit (1) according to any one of the preceding claims,
**characterized in that**
the force supply device (15, 21, 22, 23, 24, 25) comprises at least one pressing element (15), which is mounted in a housing and which can be moved by a drive element (21) directly or via a force transmission means.

5. The inking unit (1) according to any one of the preceding claims,
**characterized in that**
the force supply device (15, 21, 22, 23, 24, 25) comprises at least one stamp (15), which can be moved by means of a force transmission means, which comprises a fluid, in particular an incompressible fluid.

6. The inking unit (1) according to any one of the preceding claims,
**characterized in that**
the force supply device (15, 21, 22, 23, 24, 25) comprises a drive element (21), which comprises a piston cylinder unit (21), in particular a piston cylinder unit (21) operated by compressed air.

7. A method for fastening at least one inking unit cylinder (5) to a carriage (4) of the inking unit (1),
wherein a journal (8) of the inking unit cylinder (5) is rotatably mounted in a bearing (10), wherein the bearing (10) is assigned to a bearing housing (9),
wherein the carriage (4) can be moved relative to an inking unit carrier (2) in a direction of movement (S),
wherein the bearing housing (9) is moved relative to the carriage (4), in order to hold the journal (8) of the inking unit cylinder (5) in the bearing (10) of the bearing housing (9), wherein the bearing housing (9) comprises at least one surface element (18, 20) and wherein the carriage (4) comprises at least one counter surface element (13, 19), wherein the surface element (18, 20) and the counter surface element (13, 19) are brought into contact,
wherein the surface element (18, 20) of the bearing housing is pressed against the counter surface element (13, 19) with at least one force supply device (15, 21, 22, 23, 24, 25), so that a frictional connection is established between the surface element (18, 20) and the counter surface element (13, 19),
**characterized in**
**that** the carriage (4) comprises a sliding surface (13) for the bearing housing (9) and **that** the carriage comprises extension pieces (14, 14'), which cover extensions (12, 12') of the bearing housing, wherein the extension pieces (14, 14') comprise the counter surface elements and the extensions (12, 12') comprise the surface elements, wherein the extensions (12, 12') and the extension pieces (14, 14') comprise oblique surfaces (19, 20), wherein an extension piece (14) comprises obliquely arranged clamping elements (15), with which the bearing housing (9) is pressed against the sliding surface (13) and at the same time the oblique surface (19) of the extension (12) is pressed against the counter surface element of the extension piece (14).

## Revendications

1. Dispositif d'encrage (1) d'une presse à imprimer avec au moins un cylindre de dispositif d'encrage (5) et avec au moins un support de dispositif d'encrage (2),
avec un boîtier de palier (9), auquel correspond au moins un palier (10) logeant de manière rotative un axe (8) du cylindre de dispositif d'encrage (5),
avec un chariot (4) mobile par rapport au support de dispositif d'encrage (2) dans une direction de déplacement (S), dans lequel le boîtier de palier (9) est mobile par rapport au chariot (4), afin de libérer l'axe (2) du cylindre de dispositif d'encrage (8),
dans lequel le boîtier de palier (9) comprend au moins un élément de surface (18, 20) et dans lequel le chariot (4) comprend au moins un contre-élément de surface (13, 19), dans lequel l'élément de surface (18, 20) et le contre-élément de surface (13, 10) peuvent être mis en contact,
dans lequel au moins un dispositif d'application de force (15, 21, 22, 23, 24, 25) est prévu, avec lequel l'élément de surface (18, 20) du boîtier de palier (9) peut être comprimé contre le contre-élément de surface (13, 19) de façon à obtenir une liaison par force entre l'élément de surface (18, 20) et le contre-élément de surface (13, 19)
**caractérisé en ce que**
le chariot (4) comprend une surface de glissement (13) pour le boîtier de palier (9) et
le chariot comprend des pièces d'embouts (14, 14'), qui recouvrent des embouts (12, 12') du boîtier de palier, dans lequel les pièces d'embouts (14, 14') comprennent les contre-éléments de surface et les embouts (12, 12') comprennent les éléments de surface, dans lequel les embouts (12, 12') et les pièces d'embouts (14, 14') comprennent des surfaces inclinées (19, 20), dans lequel une pièce d'embout (14) comprend des éléments de serrage (15) inclinés avec lesquels le boîtier de palier (9) peut être comprimé contre la surface de glissement (13) et simultanément la surface inclinée (19) de l'embout (12) peut être comprimée contre le contre-élément de surface de la pièce d'embout (14).

2. Dispositif d'encrage (1) selon la revendication 1,
**caractérisé en ce que**
les au moins deux éléments de surface sont distants entre eux dans la direction de déplacement du chariot.

3. Dispositif d'encrage (1) selon l'une des revendications précédentes, **caractérisé en ce que**
le dispositif d'application de force (15, 21, 22, 23, 24, 25) comprend au moins deux éléments de compression (15) qui agissent plus particulièrement sur le boîtier de palier (9), dans lequel les éléments de compression (15) sont distants entre eux.

4. Dispositif d'encrage (1) selon l'une des revendications précédentes, **caractérisé en ce que**
le dispositif d'application de force (15, 21, 22, 23, 24, 25) comprend au moins un élément de compression (15) qui agit qui est logé dans un boîtier et qui peut être déplacé, directement ou par l'intermédiaire d'un moyen de transmission de force, par un élément d'entraînement (21).

5. Dispositif d'encrage (1) selon l'une des revendications précédentes, **caractérisé en ce que**
le dispositif d'application de force (15, 21, 22, 23, 24, 25) comprend au moins un poinçon (15) qui peut être déplacé à l'aide d'un moyen de transmission de force qui comprend un fluide, plus particulièrement un fluide incompressible.

6. Dispositif d'encrage (1) selon l'une des revendications précédentes, **caractérisé en ce que**
le dispositif d'application de force (15, 21, 22, 23, 24, 25) comprend un élément d'entraînement (21) qui comprend une unité piston-cylindre (21), plus particulièrement une unité piston-cylindre (21) fonctionnant avec de l'air comprimé.

7. Procédé de fixation d'au moins un cylindre de dispositif d'encrage (5) à un chariot (4) d'un dispositif d'encrage (1),
dans lequel un axe (8) du cylindre de dispositif d'encrage (5) est logé de manière rotative dans un palier (10), dans lequel le palier (10) est disposé dans un boîtier de palier (9), dans lequel le chariot (4) est mobile par rapport à un support de dispositif d'encrage (2) dans une direction de déplacement (S),
dans lequel le boîtier de palier (9) est déplacé par rapport au chariot (4) afin de maintenir l'axe (8) du cylindre du dispositif d'encrage (5) dans le palier (10) du boîtier de palier (9),
dans lequel le boîtier de palier (9) comprend au moins un élément de surface (18, 20) et dans lequel le chariot (4) comprend au moins un contre-élément de surface (13, 19), dans lequel l'élément de surface (18, 20) et le contre-élément de surface (13, 10) peuvent être mis en contact,
dans lequel au moins un dispositif d'application de force (15, 21, 22, 23, 24, 25) est prévu, avec lequel l'élément de surface (18, 20) du boîtier de palier peut être comprimé contre le contre-élément de surface (13, 19) de façon à obtenir une liaison par force entre l'élément de surface (18, 20) et le contre-élément de surface (13, 19)
**caractérisé en ce que**
le chariot (4) comprend une surface de glissement (13) pour le boîtier de palier (9) et
le chariot comprend des pièces d'embouts (14, 14'), qui recouvrent des embouts (12, 12') du boîtier de palier, dans lequel les pièces d'embouts (14, 14') comprennent les contre-éléments de surface et les embouts (12, 12') comprennent les éléments de surface, dans lequel les embouts (12, 12') et les pièces d'embouts (14, 14') comprennent des surfaces inclinées (19, 20), dans lequel une pièce d'embout (14) comprend des éléments de serrage (15) inclinés avec lesquels le boîtier de palier (9) peut être comprimé contre la surface de glissement (13) et simultanément la surface inclinée (19) de l'embout (12) peut être comprimée contre le contre-élément de surface de la pièce d'embout (14).
